# EUROPÄISCHE PATENTSCHRIFT

(11) **EP 3 408 898 B1**
(45) Veröffentlichungstag und Bekanntmachung des Hinweises auf die Patenterteilung: **01.12.2021**
(21) Anmeldenummer: 17700990.9
(22) Anmeldetag: 23.01.2017
(51) Int. Cl.: H01R 13/629, H01R 107/00

(54) **ELEKTRISCHE STECKVERBINDUNG**
ELECTRICAL PLUG CONNECTION
SYSTÈME DE CONNEXION ÉLECTRIQUE

(30) Priorität: 29.01.2016 DE 102016201391
(43) Veröffentlichungstag der Anmeldung: 05.12.2018
(73) Patentinhaber: Robert Bosch GmbH, 70442 Stuttgart (DE)
(72) Erfinder: WITTMANN, Rolf, 71638 Ludwigsburg (DE)
(86) Internationale Anmeldenummer: PCT/EP2017/051264
(87) Internationale Veröffentlichungsnummer: WO 2017/129500

(56) Entgegenhaltungen:
- EP-A2- 0 933 836
- WO-A2-02/078126
- DE-A1-102011 101 205

## Beschreibung

### Gebiet der Erfindung

Die Erfindung betrifft einen Stecker sowie eine elektrische Steckverbindung mit einem Stecker und einem Steckmodul, die beispielsweise zum Verbinden eines Kabelbaums mit einem elektrischen Gerät verwendet werden kann.

### Stand der Technik

Zum Fügen von elektrischen Steckverbindungen, insbesondere hochpoligen Steckverbindungen, werden zur Erreichung der ergonomischen Vorgaben für die Bedienkräfte konstruktive Bedienelemente zur Kraftübersetzung eingesetzt. Üblich sind hier Hebel, Schieber, oder eine Kombination aus beiden Elementen, die dann ineinandergreifen.

Die Bedienelemente können dabei Kulissenbahnen aufweisen, in die eine oder mehrere Bolzen am Kragen des Steckmoduls eingreifen. Durch eine günstige Gestaltung der Kulissenbahnen wird eine möglichst hohe Übersetzung bei der Transformation der Steckbewegung des Steckers in das Steckmodul in die Bewegung am Bedienelement (an beispielsweise einem Hebelende oder einem Schiebergriff) mit entsprechender Reduktion der maximalen Betätigungskraft erreicht.

Weiter ist bekannt, Hebel als Bedienelemente einzusetzen, bei denen dann durch eine Hebelbewegung über ein Zahnrad bzw. mittels eines Zahnrads eine Zahnstange bewegt werden kann, um die Steckverbindung zu fügen.

Die Kraftübersetzung ist in der Praxis häufig über den zur Verfügung stehenden Bauraum und damit verbunden den verfügbaren Betätigungsweg des Bedienelements beschränkt.

Die DE 19 651 436 A1 zeigt ein Stecksystem, bei dem zum Aufstecken eines Steckers auf ein entsprechendes Gegenstück ein am Stecker und am Gegenstück verschiebbar gelagerter Schieber mittels eines Hebels verlagerbar ist.

Aus der WO 02/078126 A2 ist ein elektrischer Steckverbinder bekannt.

Aus der DE 10 2011 101 205 A1 ist ein elektrischer Steckverbinder bekannt.

Aus der EP 0 933 836 A1 ist ein elektrischer Steckverbinder mit einem Kupplungs-Unterstützungsmechanismus bekannt.

### Offenbarung der Erfindung

### Vorteile der Erfindung

Ausführungsformen der vorliegenden Erfindung können in vorteilhafter Weise ermöglichen, bei einer Steckverbindung eine hohe Fügekraft durch Übersetzung über ein Schieberelement zu erzeugen, so dass nur eine geringe Bedienkraft notwendig ist und gleichzeitig der notwendige Bauraum gering gehalten werden kann.

Die Erfindung betrifft einen Stecker für eine elektrische Steckverbindung gemäß Anspruch 1. Der Stecker umfasst ein Gehäuse, das eine Mehrzahl von elektrischen Steckkontakten aufweist.

Die elektrische Steckverbindung kann beispielsweise zum Verbinden eines Kabelbaums mit einem elektrischen Gerät verwendet werden. Beispielsweise kann die elektrische Steckverbindung in einem Kraftfahrzeug, wie einem Pkw, Lkw oder Bus, eingesetzt werden.

Gemäß einer Ausführungsform der Erfindung umfasst die Steckverbindung ein Steckmodul mit einer Mehrzahl von komplementären Steckkontakten, die in einer vollständig aufgesteckten Stellung des Steckers auf dem Steckmodul die elektrischen Steckkontakte elektrisch kontaktieren. Die Steckverbindung kann eine hochpolige Steckverbindung sein, also eine Vielzahl von Steckkontakten aufweisen. Sowohl der Stecker als auch das Steckmodul können jeweils ein Gehäuse aufweisen, in dem die Steckkontakte getragen sind und/oder das in der Regel aus Kunststoff gefertigt ist.

Der Stecker kann in dem Steckmodul derartig geführt sein, dass der Stecker zwischen einer aufgesetzten Stellung und einer vollständig aufgesteckten Stellung lediglich in Steckrichtung bzw. entgegen der Steckrichtung beweglich ist. In der aufgesetzten Stellung kann der Stecker auf einem Kragen des Steckmoduls aufgesetzt sein (wobei die elektrischen Steckkontakte des Steckers und des Steckmoduls nicht elektrisch kontaktieren). In der vollständig aufgesteckten Stellung kann der Stecker in und/oder über den Kragen bis zu einem Anschlag geschoben sein (wobei die elektrischen Steckkontakte des Steckers und des Steckmoduls dann elektrisch kontaktieren).

Weiter umfasst der Stecker ein Schieberelement, das beweglich am Gehäuse befestigt ist und das dazu ausgeführt ist, derart in das Steckmodul einzugreifen, dass bei einer Bewegung des Schieberelements relativ zum Gehäuse eine Kraft von dem Schieberelement auf das Steckmodul übertragen wird, so dass der Stecker und das Steckmodul in einer Steckrichtung aufeinander zubewegt oder entgegen der Steckrichtung voneinander wegbewegt werden. Das Schieberelement kann als mechanisches Übersetzungselement des Steckers aufgefasst werden, das eine Bewegung einer Bedienperson bzw. des Hebels in eine Steckbewegung mechanisch übersetzt.

Das Schieberelement kann z.B. gegenüber dem Gehäuse verlagerbar sein und gleichzeitig derart mit dem Gehäuse verbunden bzw. am Gehäuse befestigt sein, dass das Schieberelement Kräfte auf das Gehäuse übertragen kann. Eine derartige Befestigung kann z.B. durch eine Linearführung, eine Drehachse, eine Nut, etc. bereitgestellt sein.

Außerdem umfasst der Stecker einen Hebel, der drehbar am Gehäuse gelagert ist, zum Drehen eines Zahnrads; und ein erstes Zahnstangensegment und ein zweites Zahnstangensegment, die beide von dem Schieberelement bereitgestellt sind und in die das Zahnrad eingreift, insbesondere nacheinander eingreift, so dass bei einer Bewegung des Hebels in eine Richtung das Zahnrad auf dem ersten Zahnstangensegment kämmt und das Schieberelement in eine erste Bewegungsrichtung bewegt und das Zahnrad anschließend auf dem zweiten Zahnstangensegment kämmt und das Schieberelement in eine zweite, der ersten Bewegungsrichtung entgegengesetzten Bewegungsrichtung bewegt.

Bei der Bewegung des Hebels in eine Richtung kann es sich um eine Bewegung in eine einzige Richtung handeln, es ist also kein Richtungswechsel in der Bewegung notwendig, wodurch der Montagevorgang vereinfacht wird.

Die Zahnstangensegmente, die vom Schieberelement bereitgestellt sind, können am Schieberelement angeordnet sein und/oder unlösbar befestigt sein. Die Zahnstangensegmente können so am Schieberelement ausgebildet sein, dass sie gegenüber dem Schieberelement nicht verlagerbar sind.

Es ist zu verstehen, dass das Zahnrad in das erste Zahnstangensegment und in das zweite Zahnstangensegment nicht gleichzeitig eingreift (außer ggf. an einem Übergangsbereich an zwei einander zugewandten Enden des ersten und zweiten Zahnstangensegments). Vielmehr sind das erste und zweite Zahnstangensegment derart relativ zueinander angeordnet, dass bei einer Bewegung des Zahnrads durch den Hebel zunächst das Zahnrad mit dem ersten Zahnstangensegment kämmt und danach mit dem zweiten Zahnstangensegment kämmt. Beispielsweise können die Zahnstangensegmente bezüglich der Achse des Zahnrads zumindest abschnittsweise voneinander mit einem Abstand D beabstandet sein, der größer ist als der größte Durchmesser des Zahnrads (über seine Zähne gerechnet).

Die zwei Zahnstangensegmente können jeweils auf einer eigenen Zahnstange angeordnet sein, wobei diese zwei Zahnstangen dann voneinander separate Elemente sein können. Die Zahnstangensegmente können jedoch auch auf einer gemeinsamen Zahnstange angeordnet sein.

Das Zahnrad kann um eine bezüglich des Gehäuses ortsfeste Drehachse drehbar am Gehäuse befestigt sein.

Mit anderen Worten kann durch zwei Zahnstangensegmente eine Bewegung des Hebels in eine Richtung (d.h. entweder im Uhrzeigersinn oder entgegen dem Uhrzeigersinn) in eine Hin- und Herbewegung des Schieberelements übersetzt werden. Diese Hin- und Herbewegung kann im Wesentlichen parallel zu einer Querrichtung der Steckverbindung verlaufen. Dabei ist zu verstehen, dass das Schieberelement aufgrund eines Wechsels des Zahnrads von dem ersten Zahnstangensegment zu dem zweiten Zahnstangensegment der Zahnstange auch einen (im Verhältnis kleinen) Versatz in Steckrichtung bzw. entgegen der Steckrichtung aufweisen kann.

Die Hin- und Herbewegung des Schieberelements in die erste Bewegungsrichtung und die zweite Bewegungsrichtung (die beide parallel zu der Querrichtung verlaufen können) kann von dem Schieberelement dann in zwei Teilbewegungen in die gleiche Richtung (d.h. entweder in Steckrichtung oder entgegen der Steckrichtung) umgewandelt werden, bei denen der Stecker auf das Steckmodul geschoben bzw. von diesem gelöst wird. Die erste und zweite Bewegungsrichtung können ungefähr senkrecht zu der Richtung stehen, in die die Bewegungskraft umgewandelt wird. Beispielsweise können die Bewegungsrichtungen ungefähr senkrecht zur Steckrichtung verlaufen. Das Schieberelement kann dazu beispielsweise schiefe Ebenen mit unterschiedlich orientierten Abschnitten, eine oder mehrere Kulissenbahnen mit unterschiedlich orientierten Abschnitten und/oder weitere Zahnstangensegmente bzw. Zahnstangen aufweisen, die dazu ausgeführt sind, mittels einer mechanischen Übersetzung aus der Hin- und Herbewegung des Schieberelements die Teilbewegungen des Steckers gegenüber dem Steckmodul zu erzeugen.

Die gesamte Kraftübersetzung zwischen der auf den Hebel ausgeübten Kraft und der Kraft zwischen dem Stecker und dem Steckmodul kann auf diese Weise halbiert werden, da aufgrund der zweigeteilten Bewegung des Schieberelements in unterschiedliche Richtung der doppelte Weg auf dem Schieberelement zur Verfügung steht. Mit anderen Worten: die Bedienkraft kann um bis zu 50%, z.B. 45% oder 50% oder sogar um mehr als 50%, z.B. bis zu 60% oder bis zu 75% gegenüber der Bedienkraft ohne den erhöhten verfügbaren Weg reduziert werden. Dies kann die Montage vorteilhaft deutlich vereinfachen, auch wenn dazu ein größerer Weg notwendig ist.

Durch die Übersetzung zwischen dem Hebel und den Zahnstangensegmenten muss der Betätigungsvorgang nicht zweigeteilt bzw. in unterschiedliche Richtungen ausgeführt werden, was für eine Bedienperson ungewohnt sein kann. Durch eine geeignete Gestaltung von Schieberelement und Hebel kann ein Wechsel der Laufrichtung des Schieberelements verursacht werden, obwohl die Betätigungsrichtung des Hebels über den gesamten Schließvorgang gleich bleibt.

Gemäß einer Ausführungsform der Erfindung ist vorgesehen, dass das erste Zahnstangensegment und das zweite Zahnstangensegment relativ zum Zahnrad derart angeordnet sind, dass das Zahnrad das erste Zahnstangensegment mit einer ersten Seite des Zahnrads kämmt und dass das Zahnrad das zweite Zahnstangensegment mit einer zweiten Seite des Zahnrads kämmt, wobei die erste Seite des Zahnrads der zweiten Seite des Zahnrads im Wesentlichen gegenüberliegt. Für den Fachmann ist klar, wie eine derartige relative Anordnung von Zahnrad und der Zahnstange mit ihrem ersten und zweiten Zahnstangensegment auszubilden ist und wie das Zahnrad mit dem ersten und zweiten Zahnstangensegment gekoppelt werden kann, um diese Anordnung bereitzustellen.

Die Achse des Zahnrads kann dabei ungefähr mittig zwischen der ersten Seite des Zahnrads und der zweiten Seite des Zahnrads angeordnet sein.

Durch diese Anordnung wird vorteilhaft bewirkt, dass bei einer Drehung des Zahnrads im Uhrzeigersinn z.B. das erste Zahnstangensegment der Zahnstange mit der ersten Seite des Zahnrads kämmt (beispielsweise einer unteren Seite des Zahnrads) und auf diese Weise das erste Zahnstangensegment und damit das Schieberelement von rechts nach links verlagert wird. Beim Übertritt zum zweiten Zahnstangensegment kämmt nun die zweite Seite des Zahnrads (beispielsweise eine obere Seite des Zahnrads) mit dem zweiten Zahnstangensegment. Die zweite Seite des Zahnrads liegt der ersten Seite gegenüber und bewegt nun bei gleicher Drehrichtung das zweite Zahnstangensegment und damit das Schieberelement von links nach rechts. Dies ist dadurch begründet, dass die erste Seite des Zahnrads und die zweite Seite des Zahnrads auf unterschiedlichen Seiten der Achse liegen und sich dadurch in einer Aufsicht auf das Zahnrad die Zähne des Zahnrads auf der ersten Seite und der zweiten Seite in unterschiedliche Richtungen bewegen.

Dadurch wird vorteilhaft durch eine einfache, platzsparende Vorrichtung (das Zahnrad und die dazu relativ angeordneten ersten und zweiten Zahnstangensegmente) die Möglichkeit geschaffen, eine Bewegungsumkehr zu erzielen, ohne die Betätigungsrichtung zu ändern. Das Risiko einer Fehlbedienung wird so vorteilhaft reduziert.

Gemäß einer Ausführungsform der Erfindung ist an dem Schieberelement ein Lagerelement vorgesehen und ist in dem Gehäuse des Steckers ein Gegenlagerelement vorgesehen, das eine erste Führungswand und eine zweite Führungswand aufweist, die das Lagerelement bei der Bewegung des Schieberelements in die erste Bewegungsrichtung und die zweite Bewegungsrichtung führen. Beispielsweise kann die erste Führungswand das Lagerelement in der ersten Bewegungsrichtung führen und die zweite Führungswand kann das Lagerelement in der zweiten Bewegungsrichtung führen. Das Lagerelement und das Gegenlagerelement können so relativ zueinander und/oder relativ zu dem Zahnrad und/oder relativ zu der Zahnstange angeordnet bzw. beabstandet sein, dass sich das Zahnrad nicht von dem ersten bzw. zweiten Zahnstangensegment lösen kann, solange nicht das Zahnrad nicht am Ende eines der beiden Zahnstangensegmente angekommen ist. Dies gilt unabhängig davon, ob das Zahnrad auf dem ersten oder dem zweiten Zahnstangensegment kämmt.

Mit anderen Worten schiebt bzw. drückt das Gegenlagerelement immer so gegen das Lagerelement, dass die Zahnstange gegen das Zahnrad gedrückt bzw. geschoben wird.

Wenn das Zahnrad zwischen den beiden Zahnstangensegmenten wechselt, beispielsweise am Ende des ersten Zahnstangensegments oder z.B. am Ende des zweiten Zahnstangensegments oder z.B. über einen gerundeten Abschnitt einer Zahnstange zwischen den beiden Segmenten bzw. Zahnstangensegmenten, können das Lagerelement und das Gegenlagerelement auch entsprechend geformt sein, um das Zahnrad daran zu hindern, die Zahnstange zu verlassen (außer beim planmäßigen Wechsel vom ersten zum zweiten Zahnstangensegment bzw. Segment am Ende). Dadurch wird vorteilhaft der Stecker bzw. die Steckverbindung zuverlässiger betätigbar, d.h. es kommt nicht zu Schlupf bei der Bedienung und auch das Risiko einer Fehlfunktion oder eines Verkantens wird vorteilhaft verringert. Außerdem steigt vorteilhaft die Robustheit der Bedienbarkeit gegenüber Temperaturschwankungen und Vibrationen.

Gemäß einer Ausführungsform der Erfindung umfasst das Gegenlagerelement eine Rippe, die die erste Führungswand und die zweite Führungswand als Seitenwände bereitstellt. Die Umfangswände der Rippe bzw. des Gegenlagerelements können einer Linie folgen, die genauso geformt ist wie eine Linie, die der Drehachse des Hebels bzw. des Zahnrads bezüglich des Schieberelements folgt, wenn es auf der Zahnstange kämmt. Alternativ können die Umfangswände der Rippe bzw. des Gegenlagerelements der Spiegelung dieser Linie entlang der Steckrichtung folgen.

Gemäß einer Ausführungsform der Erfindung umfasst das Lagerelement des Schieberelements eine Rippe, die dazu ausgeführt ist, mit Seitenflächen auf der ersten Führungswand und der zweiten Führungswand zu gleiten. Eine Rippe, d.h. ein länglich ausgeführtes Lagerelement, kann vorteilhaft einem Verkippen des Schieberelements gegenüber dem Gehäuse des Steckers entgegenwirken. Dadurch wird weiterhin vorteilhaft die Zuverlässigkeit des Mechanismus' erhöht und das Risiko für Schlupf verringert.

Gemäß einer Ausführungsform der Erfindung werden das das erste Zahnstangensegment und das zweite Zahnstangensegment von einer (durchgehenden) Zahnstange bereitgestellt sind. Dabei können das erste Zahnstangensegment und das zweite Zahnstangensegment über einen halbkreisförmigen Abschnitt der Zahnstange verbunden sein. Insgesamt kann die Zahnstange also U-förmig gekrümmt sein. Die Zahnstange kann also z.B. die Form eines liegenden "U" aufweisen, z.B. in der Form: "⊂" oder in der Form: "⊃". Dadurch wird vorteilhaft ein besonders flüssiger Bewegungsablauf beim Übergang des Zahnrads vom ersten Zahnstangensegment zum zweiten Zahnstangensegment ermöglicht, wodurch die Bedienbarkeit erleichtert wird.

Das erste Zahnstangensegment und das zweite Zahnstangensegment können gerade sein. Dies vereinfacht die Herstellbarkeit und die Zuverlässigkeit der Mechanik. Das Risiko für Schlupf sinkt. Zudem wird so vorteilhaft bewirkt, dass das Zahnrad das erste Zahnstangensegment mit einer anderen Seite des Zahnrads kämmt als das zweite Zahnstangensegment bzw. Segment.

Gemäß einer Ausführungsform der Erfindung verlaufen das erste Zahnstangensegment und das zweite Zahnstangensegment parallel zu der ersten Bewegungsrichtung und der zweiten, entgegengesetzten Bewegungsrichtung. Dadurch wird vorteilhaft bewirkt, dass das Zahnrad das erste Zahnstangensegment mit einer anderen Seite des Zahnrads kämmt als das zweite Segment bzw. als das zweite Zahnstangensegment. Weiterhin ist so die Zuverlässigkeit der Mechanik besonders hoch.

Gemäß einer Ausführungsform der Erfindung liegen das erste Zahnstangensegment und das zweite Zahnstangensegment in Steckrichtung einander gegenüber. Es ist möglich, dass die Zähne des ersten Zahnstangensegments und des zweiten Zahnstangensegments aufeinander zu weisen. Dies kann den Vorteil haben, dass das Zahnrad innerhalb der beiden Segmente bzw. Zahnstangensegmente angeordnet sein kann und somit der Versatz der Drehachse des Hebels in Steckrichtung, bedingt dadurch, dass das Zahnrad zwischen den beiden Segmenten bzw. Zahnstangensegmenten wechselt, klein gehalten werden kann. Dadurch wird vorteilhaft bewirkt, dass das Zahnrad das erste Zahnstangensegment mit einer anderen Seite des Zahnrads kämmt als das zweite Segment bzw. als das zweite Zahnstangensegment. Weiterhin ist so die Zuverlässigkeit der Mechanik besonders hoch und die Herstellbarkeit vereinfacht. Es ist außerdem besonders wenig Bauraum für die Zahnstange bzw. die beiden Zahnstangensegmente notwendig. Das Risiko, dass das Zahnrad durch Schlupf das zweite Zahnstangensegment nicht kämmen kann wird vorteilhaft verringert.

Es ist aber auch möglich, dass die Zähne des ersten Zahnstangensegments und des zweiten Zahnstangensegments voneinander weg weisen. Durch eine derartige Anordnung kann beispielsweise ein größeres Zahnrad mit mehr Zähnen verwendet werden, wodurch die Bedienkräfte vorteilhaft weiter reduziert werden können (Übersetzungsverhältnis verbessert). Entscheidend ist, dass das Zahnrad das erste Zahnstangensegment mit einer anderen Seite des Zahnrads kämmt als das zweite Zahnstangensegment bzw. das zweite Segment.

Gemäß einer Ausführungsform der Erfindung weist das Schieberelement eine Kulissenbahn auf, in der ein am Steckmodul angebrachter Bolzen führbar ist. Eine Kulissenbahn kann eine Vertiefung und/oder Bahn in oder an dem Schieberelement sein, die von zwei im Wesentlichen parallel verlaufenden Wänden begrenzt ist. Der von der Kulissenbahn geführte Bolzen kann einen Durchmesser aufweisen, der im Wesentlichen genauso groß ist wie der Abstand der parallel verlaufenden Wände. Der Bolzen kann rund sein, kann aber auch parallele Außenflächen aufweisen, die von den parallelen Wänden geführt sind.

Dabei ist der Ausdruck "eine Kulissenbahn" bzw. "ein Bolzen" zu verstehen als "wenigstens eine Kulissenbahn" und "wenigstens ein Bolzen". Der einfachere Ausdruck wurde lediglich der besseren Lesbarkeit wegen gewählt. Gleiches gilt auch für die Ausdrücke: "ein Zahnrad", "eine Zahnstange", "ein erstes Zahnstangensegment", "ein zweites Zahnstangensegment", etc., die als "wenigstens ein Zahnrad"; "wenigstens eine Zahnstange", "wenigstens ein erstes Zahnstangensegment", "wenigstens ein zweites Zahnstangensegment", etc. zu verstehen sind.

Gemäß einer Ausführungsform der Erfindung weist die Kulissenbahn wenigstens einen ersten Abschnitt und einen zweiten Abschnitt auf, die derartig orientiert sind, dass ein Einstecken des Steckers in das Steckmodul in Steckrichtung bzw. ein Lösen des Steckers von dem Steckmodul entgegen der Steckrichtung durch eine Bewegung des Schieberelements in die erste Bewegungsrichtung und die zweite Bewegungsrichtung erfolgt. Damit kann die Hin- und Herbewegung, die durch Drehen des Hebels in eine einzige Richtung erzeugt werden, über die Kulissenbahn in zwei Teilbewegungen des Steckers gegenüber dem Steckmodul übersetzt werden, die auch beide in die gleiche Richtung (in oder entgegen der Steckrichtung) verlaufen.

Gemäß einer Ausführungsform der Erfindung sind der erste Abschnitt der Kulissenbahn und der zweite Abschnitt der Kulissenbahn über einen Knick in der Kulissenbahn verbunden, bei dem die Kulissenbahn ihre Richtung ändert. Bei dem Knick kann die Kulissenbahn abgewinkelt sein und/oder einen flachen Winkel (kleiner als 90°) zwischen dem ersten Abschnitt und dem zweiten Abschnitt aufweisen. In diesem Knick wechselt der Bolzen zwischen dem ersten Abschnitt und dem zweiten Abschnitt. Der Relativwinkel des ersten Abschnitts gegenüber dem zweiten Abschnitt bei dem Knick kann kleiner als 90° sein. Dadurch kann der Mechanismus besonders effizient wirken.

Da die Bewegungsrichtung des Schieberelements wechseln soll, wenn sich der Bolzen in dem Knick befindet, befindet sich das Zahnrad zwischen dem ersten Zahnstangensegment und dem zweiten Zahnstangensegment. Dabei kann der Abstand des ersten Zahnstangensegments vom zweiten Zahnstangensegment entlang der Steckrichtung so bemessen sein, dass ein Versatz des Schieberelements gegenüber dem Gehäuse des Steckers in Steckrichtung dazu verwendet werden kann, um den Bolzen des Steckmoduls zwischen den beiden Abschnitten der Kulissenbahn innerhalb des Knicks zu bewegen

Das Zahnrad kann sich also z.B. bei einem beispielhaft "U"-förmigen Profil der Zahnstange im halbkreisförmigen Abschnitt der Zahnstange befinden, wenn sich der Bolzen im Knick befindet. Der Radius des halbkreisförmigen Abschnitts der Zahnstange zwischen den beiden Segmenten der Zahnstange kann dabei so bemessen sein, dass ein Versatz des Schieberelements gegenüber dem Gehäuse des Steckers in Steckrichtung dazu verwendet werden kann, um den Bolzen des Steckmoduls zwischen den beiden Abschnitten der Kulissenbahn innerhalb des Knicks zu bewegen

Gemäß einer Ausführungsform der Erfindung ist die Kulissenbahn zickzackförmig geformt. Mit anderen Worten können der erste Abschnitt und der zweite Abschnitt mit einem positiven und einem negativen Winkel zur Steckrichtung verlaufen. Diese Winkel bestimmen das Übersetzungsverhältnis der von dem Zahnrad auf das Schieberelement ausgeübten Kraft in eine von dem Schieberelement auf den Bolzen ausgeübten Kraft. Die beiden Winkel können vom Betrag her gleich sein, können aber auch vom Betrag verschieden sein, was zu unterschiedlichen Kräften zwischen Stecker und Steckmodul führt, abhängig von der Bewegungsrichtung des Schieberelements.

Mit anderen Worten: je nach Steigung des Abschnitts kann die angewendete (gleiche) Bedienkraft zu unterschiedlich großen Kräften in Steckrichtung zwischen Stecker und Steckmodul führen.

Es ist zu verstehen, dass ein Schieberelement mit einer Zahnstange mit den beiden Segmenten bzw. den beiden Zahnstangensegmenten und/oder mit einer Kulissenbahn und ein entsprechender Bolzen an gegenüberliegenden Seiten des Steckers bzw. des Steckmoduls angebracht sein kann, wobei die Zahnstangensegmente und/oder die Kulissenbahnen dann auf den gegenüberliegenden Seiten parallel zueinander verlaufen können. Auf diese Weise kann eine Kraftwirkung gleichmäßig auf die gegenüberliegenden Seiten der Steckverbindung verteilt werden.

Ein weiterer Aspekt der Erfindung betrifft einen Stecker für eine elektrische Steckverbindung, wie sie obenstehend und untenstehend beschrieben ist.

Gemäß einer Ausführungsform der Erfindung umfasst der Stecker ein Gehäuse, das eine Mehrzahl von elektrischen Steckkontakten aufweist; ein Schieberelement, das beweglich am Gehäuse befestigt ist; einen Hebel, der drehbar am Gehäuse gelagert ist, zum Drehen eines Zahnrads; ein erstes Zahnstangensegment und ein zweites Zahnstangensegment, die beide von dem Schieberelement bereitgestellt sind, in die das Zahnrad eingreift, insbesondere nacheinander eingreift, so dass bei einer Bewegung des Hebels in eine Richtung das Zahnrad auf dem ersten Zahnstangensegment kämmt und das Schieberelement in eine erste Bewegungsrichtung bewegt und das Zahnrad anschließend auf dem zweiten Zahnstangensegment kämmt und das Schieberelement in eine zweite, der ersten Bewegungsrichtung entgegengesetzten Bewegungsrichtung bewegt.

Ideen zu Ausführungsformen der vorliegenden Erfindung können unter anderem als auf den nachfolgend beschriebenen Gedanken und Erkenntnissen beruhend angesehen werden.

### Kurze Beschreibung der Zeichnungen

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
Fig. 1A zeigt schematisch eine Seitenansicht eines Steckers gemäß einer Ausführungsform der Erfindung in einer aufgesetzten Stellung.
Fig. 1B zeigt schematisch eine Seitenansicht einer elektrischen Steckverbindung gemäß einer Ausführungsform der Erfindung in einer aufgesetzten Stellung.
Fig. 2A zeigt schematisch eine Seitenansicht des Steckers aus der Fig. 1A in einer Mittelstellung.
Fig. 2B zeigt schematisch eine Seitenansicht der elektrischen Steckverbindung aus der Fig. 1B in einer Mittelstellung.
Fig. 3A zeigt schematisch eine Seitenansicht des Steckers aus der Fig. 1A in einer vollständig aufgesteckten Stellung.
Fig. 3B zeigt schematisch eine Seitenansicht der elektrischen Steckverbindung aus der Fig. 1B in einer vollständig aufgesteckten Stellung.

Die Figuren sind lediglich schematisch und nicht maßstabsgetreu. Gleiche Bezugszeichen bezeichnen in den Figuren gleiche oder gleichwirkende Merkmale.

### Ausführungsformen der Erfindung

Fig. 1A zeigt schematisch einen elektrischen Stecker 12, der in Fig. 1B zusammen mit einem Steckmodul 14 zur Realisierung einer elektrischen Steckverbindung 10 gezeigt ist. Der Stecker 12 umfasst eine Mehrzahl von Steckkontakten 16 und das Steckmodul 14 umfasst eine Mehrzahl von komplementären Steckkontakten 18, die durch Stecken des Steckers 12 in einer Steckrichtung R auf das Steckmodul 14 in elektrischen Kontakt gebracht werden können. Beispielsweise können die Steckkontakte 18 in der Form einer Messerleiste bereitgestellt sein.

Das Steckmodul 14 ist beispielsweise auf einem elektrischen Gerät angebracht und der Stecker ist beispielsweise mit einem Kabelbaum verbunden. Mit der elektrischen Steckverbindung 10 kann dann das elektrische Gerät an den Kabelbaum angeschlossen werden.

Die Steckkontakte 16, 18 sind in der Fig. 1B schematisch neben dem Stecker 12 und dem Steckmodul 14 dargestellt. Die Steckkontakte 16 befinden sich jedoch innerhalb eines Gehäuses 20 des Steckers 12 und die Steckkontakte 18 befinden sich innerhalb eines Gehäuses 22 des Steckmoduls 14. Das Gehäuse 22 des Steckmoduls 14 weist einen Kragen 24 auf, auf den das Gehäuse 20 des Steckers 12 gesteckt werden kann und der dann den Stecker 12 in Steckrichtung R führt. Die beiden Gehäuse 20, 22 können aus Kunststoff gefertigt sein.

An dem Stecker 12 ist ein Schieberelement 26 angebracht. Das Schieberelement 26 ist relativ zum Gehäuse 20 des Steckers 12 verschiebbar, im Wesentlichen in eine Querrichtung Q zu der Steckrichtung R. Die Querrichtung Q kann im Wesentlichen senkrecht zur Steckrichtung R orientiert sein. Auch das Schieberelement 26 kann aus Kunststoff gefertigt sein. Dabei ist das Schieberelement 26 am Gehäuse 20 befestigt, so dass es Kräfte auf das Gehäuse 20 übertragen kann, insbesondere in oder entgegen der Steckrichtung R.

Der Stecker 12 weist weiter einen Hebel 28 auf, der um eine Drehachse A am Gehäuse 20 drehbar ist. Am Hebel 28 ist ein mit dem Hebel 28 um die Drehachse A drehbares Zahnrad 50 befestigt, das auf einer Zahnstange 52 kämmt, die von dem Schieberelement 26 bereitgestellt ist. Die Zahnstange 52 kann als Aussparung, Vertiefung im Schieberelement 26 oder an einer Erhebung auf dem Schieberelement 26 ausgeführt sein.

Die Zahnstange 52 ist hier U-förmig (d.h., als liegendes "U") ausgebildet und weist ein erstes Zahnstangensegment 54a und ein zweites Zahnstangensegment 54b auf, die parallel zur Querrichtung Q verlaufen und/oder deren Zähne aufeinander zu zeigen. Die beiden Segmente 54a, 54b sind über einen halbkreisförmigen Abschnitt 56 der Zahnstage 52 verbunden. Das Zahnrad 50 kämmt dabei zunächst das erste Zahnstangensegment 54a (in der Figur das untere Segment) mit einer ersten Seite, also bezüglich der Achse A in der Figur mit einer unteren Seite. Später (Fig. 3A) kämmt das Zahnrad 50 das zweite Zahnstangensegment 54b (in der Figur das obere Segment) mit einer zweiten Seite, also bezüglich der Achse A in der Figur mit einer oberen Seite.

Das Schieberelement 26 weist weiter ein Lagerelement 58 auf, das mit einem Gegenlagerelement 60 am Gehäuse 20 des Steckers 12 zusammenwirkt. Das Gegenlagerelement 60, das als Rippe auf dem Gehäuse 20 ausgeführt ist, weist eine erste Führungswand 62a (in der Figur nach oben gewandt) und eine zweite, parallele Führungswand 62b (in der Figur nach unten gewandt) auf, die parallel zu der Querrichtung Q verlaufen und an denen das Lagerelement 58 mit seinen Seitenflächen 64 entlanggeführt wird.

Das Lagerelement 58 und das Gegenlagerelement 60 sind so angeordnet, dass unabhängig von der Position des Zahnrads 50 in der Zahnstange 52 das Zahnrad 50 nicht die Zahnstange 52 verlassen kann, da das Lagerelement 58 und das Gegenlagerelement 60 so aufeinander abgesetzt sind, dass diese Bewegung verhindert wird. Mit anderen Worten sind das Lagerelement 58, das Gegenlagerelement, die Zahnstange 52 und das Zahnrad 50 bezüglich ihrer Abmessungen (Längen, Breiten, Durchmesser) und gegenseitigen Beabstandungen, so aufeinander abgestimmt, dass Lagerelement 58 und Gegenlagerelement 60 das Zahnrad stets in kämmendem Kontakt mit der Zahnstange halten. Die genauen Maße kann ein Fachmann bei der Auslegung der Vorrichtung anhand der Figuren leicht selber bestimmen und an seine Zwecke anpassen.

Mit dem Hebel 28, dem Zahnrad 50 und der Zahnstange 52 kann durch Drehen des Hebels 28 in eine einzige Bewegungsrichtung B (hier im Uhrzeigersinn) eine Hin- und Herbewegung des Schieberelements 26 erzeugt werden.

Diese Hin- und Herbewegung wird von dem Schieberelement 26 in zwei Teilbewegungen des Steckers 12 relativ zum Steckmodul 14 übersetzt, die beide in die gleiche Richtung erfolgen (d.h. in Steckrichtung R oder entgegen der Steckrichtung R).

Grundsätzlich können das erste und zweite Zahnstangensegment 54a, 54b auch voneinander separate Elemente sein (hier nicht dargestellt). D.h., sie können z.B. auf zwei voneinander separaten Zahnstangen angeordnet sein. In den Figuren 1A, 2A und 3A wären dafür die halbkreisförmigen Verbindungen wegzudenken. Der Übergang des Zahnrads 50 zwischen dem ersten und zweiten Zahnstangensegment 54a, 54b kann dabei dann z.B. durch Druck oder Zug am Gehäuse in oder entgegengesetzt zur Steckrichtung R erfolgen.

Wie in der Fig. 1B gezeigt ist, weist das Schieberelement 26 dazu eine Mehrzahl von Kulissenbahnen 30 auf, die jeweils als Aussparung, Vertiefung im Schieberelement 26 oder zwei beabstandeten Erhebungen auf dem Schieberelement 26 ausgeführt sein können. Beispielsweise können die Kulissenbahnen 30 auf einer Innenseite des Schieberelements 26 vorgesehen sein, während die Zahnstange 52 an einer Außenseite vorgesehen ist.

Die Kulissenbahnen 30 weisen hier eine Zickzackform auf. Sie können voneinander gleich beabstandet sein. Alternativ oder zusätzlich können sie parallel zueinander verlaufen.

Am Kragen 24 des Gehäuses 22 des Steckmoduls 14 ist eine Mehrzahl von Bolzen 32 befestigt, die dazu ausgeführt sind, jeweils in einer der Kulissenbahnen geführt zu werden. Auch die Bolzen 32 können gleich voneinander beabstandet sein.

Es ist auch möglich, dass lediglich eine einzige Kulissenbahn 30 und ein einziger Bolzen 32 vorgesehen sind.

Jede der Kulissenbahnen 30 weist einen ersten Abschnitt 34a und einen zweiten Abschnitt 34b auf, die an einem Knick 36 ineinander übergehen. Der erste Abschnitt 34a weist einen Eingang 38 auf, bei dem der jeweilige Bolzen 32 in die Kulissenbahn 30 in eine Startposition eingeführt werden kann und/oder geht an seinem Ende bei dem Knick 36 in den zweiten Abschnitt 34b über. Der zweite Abschnitt 34b endet an einem Endpunkt 40 der Kulissenbahn 30, bei dem der Bolzen 32 in einer Endposition nicht mehr weiter bewegt werden kann.

In den Fig. 1A bis 3B ist gezeigt, wie die Steckverbindung 10 durch Betätigung des Hebels 28 zusammengefügt wird. Die Fig. 1A und 1B, 2A und 2B, sowie 3A und 3B zeigen den Stecker 12 bzw. die Steckverbindung jeweils zu gleichen Zeitpunkten des Zusammenfügens.

Die Fig. 1A zeigt den Hebel 28 in einer Ausgangsstellung, während die Fig. 1B die gesamte Steckverbindung 10 in einer aufgesteckten Stellung zeigt, in der der Stecker 12 auf das Steckmodul 14 aufgesetzt ist und sich die Bolzen 32 in dem Eingang 38 der Kulissenbahn 30 befinden. Die elektrischen Kontakte 16, 18 befinden sich nicht im Kontakt. In den Figs. 1B, 2B und 3B ist der Hebel 28 aus Gründen der Übersichtlichkeit nicht dargestellt.

Der Hebel 28 wird nun, beispielsweise von einer Bedienperson, in Richtung B bewegt. Das Zahnrad 50 kämmt dabei mit seiner in der Figur nach unten gewandten ersten Seite auf dem ersten Zahnstangensegment 54a der Zahnstange 52 und schiebt das Schieberelement 26 in eine erste Bewegungsrichtung S1 (hier also von rechts nach links). Das Schieberelement 26 wird dabei von dem Lagerelement 58 geführt, das auf dem Gegenlagerelement 60 gleitet.

Durch die Bewegung des Schieberelements 26 üben die schräg zur Bewegungsrichtung S1, S2 verlaufenden Kulissenbahnen 30 eine Kraft in Steckrichtung R auf die Bolzen 32 aus. Diese Bolzen 32 wandern also den ersten Abschnitt 34a der Kulissenbahn 30 entlang, bis sie sich bei dem Knick 36, d.h. dem Übergang zwischen dem ersten Abschnitt 34a und dem zweiten Abschnitt 34b, befinden, wie es in Fig. 1B dargestellt ist. Dabei wird der Stecker 12 in Steckrichtung R mit einer ersten Teilbewegung in das Steckmodul 14 geschoben.

Wie in den Fig. 2A und 2B gezeigt, befinden sich der Hebel 28 und die Steckverbindung 10 nun in einer Mittelstellung, bei der der Stecker 12 bereits teilweise in das Steckmodul 14 eingesteckt sein kann, die Steckkontakte 16, 18 aber noch keinen elektrischen Kontakt hergestellt haben müssen. In der Mittelstellung ist das Schieberelement 26 maximal aus seiner Anfangsstellung ausgelenkt.

Das Zahnrad 50 befindet sich nun im halbkreisförmigen Abschnitt 56, was dazu führt, dass das Schieberelement 26 um einen (im Verhältnis kleinen) Versatz in Steckrichtung R verschoben wird. Das Lagerelement 58 steht auf der, der Querrichtung Q zugewandten, Stirnseite des Gegenlagerelements 60 auf und/oder wechselt gegenüber dem Gegenlagerelement 60 die Seite.

Weiter befinden sich die Bolzen 32 am Kragen 24 des Steckmoduls 14 in den Knicken 36 der Kulissenbahnen 30. Die Bewegung des Schieberelements 26 in Steckrichtung R, die durch den halbkreisförmigen Abschnitt 56 der Zahnstange 52 verursacht wird, kann dazu verwendet werden, die Bolzen 32 von dem ersten Abschnitt 34a der Kulissenbahn 30 in den zweiten Abschnitt 34b zu überführen.

Bei einer weiteren Bewegung des Hebels 28 in die Bewegungsrichtung B tritt das Zahnrad in das zweite Zahnstangensegment 54b der Zahnstange 52 ein. Das Zahnrad 50 kämmt nun mit seiner zweiten Seite (in der Figur: mit seiner oberen Seite), die von der ersten Seite durch die Achse A getrennt ist, mit dem zweiten Zahnstangensegment 54b. Dadurch wechselt das Schieberelement 26 von der ersten Bewegungsrichtung S1 zu der zweiten Bewegungsrichtung S2 entgegengesetzt der ersten Bewegungsrichtung S1. Der Stecker 12 wird nun mit einer zweiten Teilbewegung in Steckrichtung R vollständig in das Steckmodul 14 geschoben.

Die Bewegungsrichtung des Schieberelements 26 kehrt sich also um, da bei gleicher Drehrichtung (Uhrzeigersinn) des Hebels 28 und damit des Zahnrads 50 die Zähne auf der Unterseite des Zahnrads (erste Seite) von rechts nach links bewegen und die Zähne auf der Oberseite des Zahnrads (zweite Seite) von links nach rechts.

Die Bewegung des Schieberelements 26 endet, wenn der Hebel, wie in der Fig. 3A gezeigt ist, eine Endstellung erreicht hat. Wie es in der Fig. 3B dargestellt ist, sind die Bolzen 32, die nun den zweiten Abschnitt 34b durchwandert haben, in ihrer Endposition in den Endpunkten 40 der Kulissenbahnen 30 angelangt.

Die Steckverbindung 10 befindet sich nun in einer vollständig gesteckten Stellung, bei der der Stecker 12 maximal in das Steckmodul 14 eingeschoben ist und die elektrischen Steckkontakte 16, 18 elektrisch kontaktiert. Das Schieberelement 26 befindet sich nun wieder in der Anfangsstellung, in der er minimalen Bauraum verbraucht.

Ein Lösen des Steckers 12 von dem Steckmodul 14 kann durch eine Bewegung des Hebels entgegengesetzt zu der Richtung B erreicht werden, bei der sich Stecker 12, Steckmodul 14 und Schieberelement 26 entgegengesetzt zum Einsteckprozess bewegen.

Während der Bewegung des Schieberelements 26 wird von dem Schieberelement 26 eine Kraft auf die Bolzen 32 bewirkt, die parallel zu der Steckrichtung R wirkt und/oder die zum Einstecken bzw. Lösen des Steckers 12 führt. Die Abschnitte 34a, 34b der Kulissenbahn 30 wirken dabei als mechanische Kraftübersetzung, bei der eine Kraft auf das Schieberelement 26 entlang der Bewegungsrichtungen S1, S2 in eine Kraft parallel zu der Steckrichtung R umgewandelt wird. Dabei ist die Steckrichtung R ungefähr senkrecht zur ersten und zur zweiten Bewegungsrichtung S1, S2.

Das Übersetzungsverhältnis der Kraft ist dabei von dem Winkel der Abschnitte 34a, 34b gegenüber der Steckrichtung R (bzw. dem lokalen Winkel, an dem sich der Bolzen 32 in der Kulissenbahn 30 befindet) abhängig.

Die beiden Abschnitte 34a, 34b können geradlinig sein und jeweils den gleichen positiven und negativen Winkel gegenüber der Steckrichtung R aufweisen. Auch ist es möglich, dass der Winkel zwischen dem Abschnitt 34b und der durch die Richtung R definierten Geraden größer ist, als der Winkel zwischen dem Abschnitt 34a und dieser Geraden. Dies kann von Vorteil sein, wenn bei dem Steckvorgang am Ende viel Kraft aufgewendet werden muss, um die Steckkontakte mechanisch in Kontakt zu bringen. Beispielsweise, wenn die Steckkontakte 16, 18 so angeordnet sind, dass ab der Mittelstellung die Steckkontakte kontaktieren und ineinandergeschoben werden und so eine höhere Reibungskraft überwunden werden muss.

In diesem Fall erfolgt dann im zweiten Abschnitt 34b eine höhere Kraftübersetzung als im ersten Abschnitt 34a. Befindet sich der Bolzen 32 im zweiten Abschnitt 34b, muss beispielsweise ein Monteur weniger Bedienkraft (z.B. am Hebel 28) als mit dem Bolzen 32 im ersten Abschnitt 34a aufwenden, um die gleiche Steckkraft zwischen Stecker 12 und Steckmodul 14 zu erzeugen. Bei der gleichen Bedienkraft ist sie Steckkraft zwischen Stecker 12 und Steckmodul 14 größer, wenn sich der Bolzen 32 im zweiten Abschnitt 43b befindet. Umgekehrt wird das Verhältnis zwischen Betätigungsweg und Steckweg für den zweiten Abschnitt 34b kleiner als im ersten Abschnitt 34a. Mit anderen Worten muss im Vergleich zum ersten Abschnitt 34a im zweiten Abschnitt 34 relativ viel Betätigungsweg für relativ wenig Steckweg zurückgelegt werden.

Abschließend ist darauf hinzuweisen, dass Begriffe wie "aufweisend", "umfassend" etc. keine anderen Elemente oder Schritte ausschließen und Begriffe wie "eine" oder "ein" keine Vielzahl ausschließen. Bezugszeichen in den Ansprüchen sind nicht als Einschränkung anzusehen.

## Patentansprüche

1. Stecker (12) für eine elektrische Steckverbindung (10), umfassend:
ein Gehäuse (20), das eine Mehrzahl von elektrischen Steckkontakten (16) aufweist;
ein Schieberelement (26), das beweglich am Gehäuse (20) befestigt ist;
einen Hebel (28), der drehbar am Gehäuse (20) gelagert ist, zum Drehen eines Zahnrads (50);
**gekennzeichnet durch**
ein erstes Zahnstangensegment (54a) und ein zweites Zahnstangensegment (54b), die beide von dem Schieberelement (26) bereitgestellt sind, in die das Zahnrad (50) eingreift,
wobei das erste Zahnstangensegment (54a) und das zweite Zahnstangensegment (54b) relativ zum Zahnrad (50) derart angeordnet sind, dass das Zahnrad das erste Zahnstangensegment (54a) mit einer ersten Seite des Zahnrads (50) kämmt und dass das Zahnrad das zweite Zahnstangensegment (54b) mit einer zweiten Seite des Zahnrads (50) kämmt, wobei die erste Seite des Zahnrads (50) der zweiten Seite des Zahnrads (50) im Wesentlichen gegenüberliegt,
so dass bei einer Bewegung des Hebels (28) in eine Richtung das Zahnrad (50) auf dem ersten Zahnstangensegment (54a) kämmt und das Schieberelement (26) in eine erste Bewegungsrichtung (S1) bewegt und das Zahnrad (50) anschließend auf dem zweiten Zahnstangensegment (54b) kämmt und das Schieberelement (26) in eine zweite, der ersten Bewegungsrichtung (S1) entgegengesetzten Bewegungsrichtung (S2) bewegt.

2. Stecker (12) nach Anspruch 1,
wobei an dem Schieberelement (26) ein Lagerelement (58) vorgesehen ist und an dem Gehäuse (20) des Steckers (12) ein Gegenlagerelement (60) vorgesehen ist, das eine erste Führungswand (62a) und eine zweite Führungswand (62b) aufweist, die das Lagerelement (58) bei der Bewegung des Schieberelements (26) in die erste Bewegungsrichtung (S1) und die zweite Bewegungsrichtung (S2) führen.

3. Stecker (12) nach Anspruch 2,
wobei das Gegenlagerelement (60) eine Rippe umfasst, die die erste Führungswand (62a) und die zweite Führungswand (62b) als Seitenwände bereitstellt.

4. Stecker (12) nach Anspruch 2 oder 3,
wobei das Lagerelement (58) des Schieberelements (26) eine Rippe umfasst, die dazu ausgeführt ist, mit Seitenflächen (64) auf der ersten Führungswand (62a) und der zweiten Führungswand (62b) zu gleiten.

5. Stecker (12) nach einem der vorhergehenden Ansprüche,
wobei das das erste Zahnstangensegment (54a) und das zweite Zahnstangensegment (54b) von einer Zahnstange (52) bereitgestellt sind; und wobei das erste Zahnstangensegment (54a) und das zweite Zahnstangensegment (54b) über einen halbkreisförmigen Abschnitt (56) der Zahnstange (52) verbunden sind.

6. Stecker (12) nach einem der vorhergehenden Ansprüche,
wobei das erste Zahnstangensegment (54a) und das zweite Zahnstangensegment (54b) parallel zu der ersten Bewegungsrichtung (S1) und der zweiten, entgegengesetzten Bewegungsrichtung (S2) verlaufen; und/oder wobei das erste Zahnstangensegment (54a) und das zweite Zahnstangensegment (54b) gerade sind.

7. Stecker (12) nach einem der vorhergehenden Ansprüche,
wobei das erste Zahnstangensegment (54a) und das zweite Zahnstangensegment (54b) in Steckrichtung (R) einander gegenüberliegen.

8. Elektrische Steckverbindung (10), umfassend:
einen Stecker (12) nach einem der vorhergehenden Ansprüche,
ein Steckmodul (14) mit einer Mehrzahl von komplementären Steckkontakten (18), die in einer vollständig aufgesteckten Stellung des Steckers (12) auf dem Steckmodul (14) die elektrischen Steckkontakte (16) elektrisch kontaktieren;
wobei das Schieberelement (26) dazu ausgeführt ist, derart in das Steckmodul (14) einzugreifen, dass bei einer Bewegung des Schieberelements (26) relativ zum Gehäuse (20) eine Kraft von dem Schieberelement (26) auf das Steckmodul (14) übertragen wird, so dass der Stecker (12) und das Steckmodul (14) in einer Steckrichtung (R) aufeinander zubewegt oder entgegen der Steckrichtung (R) voneinander wegbewegt werden.

9. Elektrische Steckverbindung (10) nach dem vorhergehenden Anspruch, wobei das Schieberelement (26) eine Kulissenbahn (30) aufweist, in der ein am Steckmodul (14) angebrachter Bolzen (32) führbar ist;
wobei die Kulissenbahn (30) wenigstens einen ersten Abschnitt (34a) und einen zweiten Abschnitt (34b) aufweist, die derartig orientiert sind, dass ein Einstecken des Steckers (12) in das Steckmodul (14) in Steckrichtung (R) bzw. ein Lösen des Steckers (12) von dem Steckmodul (14) entgegen der Steckrichtung (R) durch eine Bewegung des Schieberelements (26) in die erste Bewegungsrichtung (S1) und die zweite Bewegungsrichtung (S2) erfolgt.

10. Elektrische Steckverbindung (10) nach Anspruch 9,
wobei der erste Abschnitt (34a) der Kulissenbahn (30) und der zweite Abschnitt (34b) der Kulissenbahn (30) über einen Knick (36) in der Kulissenbahn (30) verbunden sind, bei dem die Kulissenbahn (30) ihre Richtung ändert; und/oder
wobei die Kulissenbahn (30) zickzackförmig geformt ist.

## Claims

1. Plug (12) for an electrical plug-in connection (10), comprising:
a housing (20) which has a plurality of electrical plug-in contacts (16);
a slide element (26) which is attached to the housing (20) in a movable manner;
a lever (28), which is mounted on the housing (20) in a rotatable manner, for rotating a gear wheel (50);
**characterized by**
a first toothed rack segment (54a) and a second toothed rack segment (54b) which are both provided by the slide element (26) and into which the gear wheel (50) engages, wherein the first toothed rack segment (54a) and the second toothed rack segment (54b) are arranged relative to the gear wheel (50) in such a way that the gear wheel meshes the first toothed rack segment (54a) with a first side of the gear wheel (50) and that the gear wheel meshes the second toothed rack segment (54b) with a second side of the gear wheel (50), wherein the first side of the gear wheel (50) is situated substantially opposite the second side of the gear wheel (50), so that, in the event of a movement of the lever (28) in one direction, the gear wheel (50) meshes on the first toothed rack segment (54a) and the slide element (26) moves in a first movement direction (S1) and the gear wheel (50) then meshes on the second toothed rack segment (54b) and the slide element (26) moves in a second movement direction (S2) that is opposite the first movement direction (S1).

2. Plug (12) according to Claim 1,
wherein a bearing element (58) is provided on the slide element (26) and a mating bearing element (60) is provided on the housing (20) of the plug (12), the mating bearing element having a first guide wall (62a) and a second guide wall (62b) which guide the bearing element (58) when the slide element (26) moves in the first movement direction (S1) and the second movement direction (S2) .

3. Plug (12) according to Claim 2,
wherein the mating bearing element (60) comprises a rib which provides the first guide wall (62a) and the second guide wall (62b) as side walls.

4. Plug (12) according to Claim 2 or 3,
wherein the bearing element (58) of the slide element (26) comprises a rib which is designed to slide, by way of side faces (64), on the first guide wall (62a) and the second guide wall (62b).

5. Plug (12) according to one of the preceding claims, wherein the first toothed rack segment (54a) and the second toothed rack segment (54b) are provided by a toothed rack (52); and
wherein the first toothed rack segment (54a) and the second toothed rack segment (54b) are connected by means of a semicircular portion (56) of the toothed rack (52).

6. Plug (12) according to one of the preceding claims, wherein the first toothed rack segment (54a) and the second toothed rack segment (54b) run parallel to the first movement direction (S1) and the second, opposite movement direction (S2); and/or
wherein the first toothed rack segment (54a) and the second toothed rack segment (54b) are straight.

7. Plug (12) according to one of the preceding claims, wherein the first toothed rack segment (54a) and the second toothed rack segment (54b) are situated opposite one another in the plug-in direction (R).

8. Electrical plug-in connection (10), comprising:
a plug (12) according to one of the preceding claims,
a plug-in module (14) having a plurality of complementary plug-in contacts (18) which make electrical contact with the electrical plug-in contacts (16) in a position in which the plug (12) is fully plug-mounted on the plug-in module (14);
wherein the slide element (26) is designed to engage into the plug-in module (14) in such a way that, in the event of a movement of the slide element (26) relative to the housing (20), a force is transmitted from the slide element (26) to the plug-in module (14), so that the plug (12) and the plug-in module (14) are moved towards one another in a plug-in direction (R) or are moved away from one another counter to the plug-in direction (R).

9. Electrical plug-in connection (10) according to the preceding claim,
wherein the slide element (26) has a slotted guide track (30) in which a pin (32) that is fitted to the plug-in module (14) can be guided;
wherein the slotted guide track (30) has at least one first portion (34a) and one second portion (34b) which are oriented in such a way that insertion of the plug (12) into the plug-in module (14) in the plug-in direction (R) or release of the plug (12) from the plug-in module (14) counter to the plug-in direction (R) is performed by movement of the slide element (26) in the first movement direction (S1) and the second direction (S2) .

10. Electrical plug-in connection (10) according to Claim 9,
wherein the first portion (34a) of the slotted guide track (30) and the second portion (34b) of the slotted guide track (30) are connected by means of a bend (36) in the slotted guide track (30), in which bend the slotted guide track (30) changes direction; and/or
wherein the slotted guide track (30) is of zigzag shape.

## Revendications

1. Connecteur (12) pour une connexion enfichable électrique (10), comportant :
un boîtier (20) qui comprend une pluralité de contacts enfichables électriques (16) ;
un élément coulissant (26) qui est fixé de manière déplaçable au boîtier (20) ;
un levier (28) qui est monté rotatif sur le boîtier (20), pour faire tourner une roue dentée (50) ;
**caractérisé par** un premier segment de crémaillère (54a) et un deuxième segment de crémaillère (54b), qui sont tous deux fournis par l'élément coulissant (26), dans lesquels la roue dentée (50) s'engrène,
le premier segment de crémaillère (54a) et le deuxième segment de crémaillère (54b) étant disposés relativement à la roue dentée (50) de telle sorte que la roue dentée s'engrène le premier segment de crémaillère (54a) avec un premier côté de la roue dentée (50) et que la roue dentée s'engrène le deuxième segment de crémaillère (54b) avec un deuxième côté de la roue dentée (50), le premier côté de la roue dentée (50) étant sensiblement opposé au deuxième côté de la roue dentée (50),
de sorte qu'en cas de déplacement du levier (28) dans une direction, la roue dentée (50) s'engrène sur le premier segment de crémaillère (54a) et déplace l'élément coulissant (26) dans une première direction de déplacement (S1) et la roue dentée (50) s'engrène ensuite sur le deuxième segment de crémaillère (54b) et déplace l'élément coulissant (26) dans une deuxième direction de déplacement (S2) opposée à la première direction de déplacement (S1).

2. Connecteur (12) selon la revendication 1,
un élément d'appui (58) étant prévu sur l'élément coulissant (26) et un élément de contre-appui (60) étant prévu sur le boîtier (20) du connecteur (12), lequel élément de contre-appui comprend une première paroi de guidage (62a) et une deuxième paroi de guidage (62b) qui guident l'élément d'appui (58) lors du déplacement de l'élément coulissant (26) dans la première direction de déplacement (S1) et la deuxième direction de déplacement (S2) .

3. Connecteur (12) selon la revendication 2, l'élément de contre-appui (60) comportant une nervure qui fournit la première paroi de guidage (62a) et la deuxième paroi de guidage (62b) en tant que parois latérales.

4. Connecteur (12) selon la revendication 2 ou 3, l'élément d'appui (58) de l'élément coulissant (26) comportant une nervure qui est réalisée pour glisser par des surfaces latérales (64) sur la première paroi de guidage (62a) et la deuxième paroi de guidage (62b).

5. Connecteur (12) selon l'une des revendications précédentes,
le premier segment de crémaillère (54a) et le deuxième segment de crémaillère (54b) étant fournis par une crémaillère (52) ; et
le premier segment de crémaillère (54a) et le deuxième segment de crémaillère (54b) étant connectés par le biais d'une partie (56) semi-circulaire de la crémaillère (52).

6. Connecteur (12) selon l'une des revendications précédentes,
le premier segment de crémaillère (54a) et le deuxième segment de crémaillère (54b) s'étendant parallèlement à la première direction de déplacement (S1) et à la deuxième direction de déplacement (S2) opposée ; et/ou le premier segment de crémaillère (54a) et le deuxième segment de crémaillère (54b) étant rectilignes.

7. Connecteur (12) selon l'une des revendications précédentes,
le premier segment de crémaillère (54a) et le deuxième segment de crémaillère (54b) étant opposés l'un à l'autre dans la direction d'enfichage (R).

8. Connexion enfichable électrique (10), comportant :
un connecteur (12) selon l'une des revendications précédentes,
un module enfichable (14) doté d'une pluralité de contacts enfichables (18) complémentaires qui, dans une position complètement enfichée du connecteur (12) sur le module enfichable (14), sont en contact électrique avec les contacts enfichables électriques (16) ;
l'élément coulissant (26) étant réalisé pour venir en prise dans le module enfichable (14) de telle sorte qu'en cas de déplacement de l'élément coulissant (26) relativement au boîtier (20), une force est transmise de l'élément coulissant (26) au module enfichable (14), de sorte que le connecteur (12) et le module enfichable (14) soient déplacés l'un vers l'autre dans une direction d'enfichage (R) ou soient déplacés à l'écart l'un de l'autre en sens inverse de la direction d'enfichage (R).

9. Connexion enfichable électrique (10) selon la revendication précédente,
l'élément coulissant (26) comprenant une glissière (30) dans laquelle une goupille (32) attachée au module enfichable (14) peut être guidée ;
la glissière (30) comprenant au moins une première partie (34a) et une deuxième partie (34b) qui sont orientées de telle sorte qu'un enfichage du connecteur (12) dans le module enfichable (14) dans la direction d'enfichage (R) ou un détachement du connecteur (12) du module enfichable (14) en sens inverse de la direction d'enfichage (R) s'effectue par un déplacement de l'élément coulissant (26) dans la première direction de déplacement (S1) et la deuxième direction de déplacement (S2).

10. Connexion enfichable électrique (10) selon la revendication 9,
la première partie (34a) de la glissière (30) et la deuxième partie (34b) de la glissière (30) étant connectées par le biais d'un coude (36) dans la glissière (30), au niveau duquel la glissière (30) change de direction ; et/ou
la glissière (30) étant en forme de zigzag.
